# EUROPÄISCHE PATENTSCHRIFT

(11) **EP 0 099 076 B1**
(45) Veröffentlichungstag und Bekanntmachung des Hinweises auf die Patenterteilung: **26.03.1986**
(21) Anmeldenummer: 83106665.9
(22) Anmeldetag: 07.07.1983
(51) Int. Cl.: B22D 11/08, B22D 11/12, B22D 11/14, B22D 11/128

(54) **Bogenstranggiessanlage mit bogenförmigem, starrem Anfahrstrang und Verfahren zum Betrieb einer solchen Anlage**
Curved continuous-casting plant with curved rigid dummy bar and method of operating such a plant
Installation de coulée continue en courbe avec une fausse barre courbe rigide et procédé d'utilisation d'une telle installation

(30) Priorität: 16.07.1982 CH 4342/82
(43) Veröffentlichungstag der Anmeldung: 25.01.1984
(73) Patentinhaber: CONCAST SERVICE UNION AG, CH-8027 Zürich (CH)
(72) Erfinder: Ros Navarro, Carlos, Barcelona (ES)
(74) Vertreter: Zeller, Josef

## Beschreibung

Die Erfindung betrifft eine Bogenstranggiessanlage mit bogenförmigem, starrem Anfahrstrang, wobei im Bereich der Richtmaschine eine zur Strangbahn hin anstellbare Rolle den gegossenen Strang vom Anfahrstrang unter Beibehaltung der Position der Längsachse des sich bewegenden starren Anfahrstranges trennt und ein Verfahren zum Betrieb einer solchen Anlage.

Zum Anfahren einer Stranggiessanlage ist ein Anfahrstrang notwendig. Der mit einem Kupplungsteil versehene Kopf des Anfahrstranges verschliesst dabei die Kokille auf ihrer Unterseite und erzeugt bei Giessbeginn eine Verbindung mit dem gegossenen Strang, damit dieser aus der Kokille ausgezogen und in den Treiber eingeführt werden kann.

Bei Bogenstranggiessanlagen kann der Anfahrstrang beispielsweise aus einzelnen Gliedern zusammengesetzt bzw. aus anderen flexiblen Konstruktionen aufgebaut sein oder aber aus einem starren bogenförmigen, in der Regel etwa die Länge eines Viertelkreises aufweisenden Stahlstückes bestehen.

Aus der US-A-3 344 844 ist die Anwendung eines bogenförmigen, starren Anfahrstranges in einer Kreisbogen-Stranggiessanlage bekannt. Dieser Anfahrstrang ist mit einem lösbaren Anfahrkopf versehen. Als Kupplungsteil weist der Anfahrkopf eine einsetzbare Schraube auf, die beim Angiessen vom flüssigen Stahl umgossen wird. Der Anfahrkopf selbst ist mit einem zweiten Kupplungselement versehen, das eine Ankupplung des Kopfes an den Anfahrstrang erlaubt. Im Bereich der Richtmaschine dieser Anlage ist eine zur Strangbahn hin anstellbare Rolle angeordnet. Für die Trennung des gegossenen Stranges vom Anfahrstrang drückt die anstellbäre Rolle auf den gegossenen Strang und klinkt dabei die Kupplung zwischen dem Anfahrkopf und dem Anfahrstrang aus. Während der Entkupplung verbleibt der sich entlang seiner Längsachse bewegende Anfahrstrang auf seiner Bewegungsbahn. Der mit dem gegossenen Strang verbundene Anfahrkopf läuft durch die Schere und wird erst nach dem Schopfenden-Schnitt vom Schopfende getrennt sowie einer Wiederverwendung zugeführt. Als Kupplungselement für den folgenden Guss muss eine neue Schraube in den Kaltstrangkopf eingesetzt werden. Diese Stranggiessanlage weist verschiedene Nachteile auf. Der am Schopfende verbleibende Anfahrkopf, der nach jedem Guss manuell getrennt, vor jedem Wiedergebrauch mit einem neuen Kupplungsteil versehen, am Anfahrstrang wieder angekuppelt und gegen ein Wegfallen gesichert werden muss, verursacht zusätzliche Kosten. Im weiteren kann bei dieser Anlage auch bei einem genauen Schaltimpuls für das Anstellen der Abdrückrolle an den gegossenen Strang das Schopfende nicht einwandfrei gerich- . tet werden, weil während der Zeit des Abdrückvorganges der Strang nicht auf dem geraden Rollenbett aufliegt. Ungenau gerichtete Schopfenden am gegossenen Strang verursachen häufig Störungen beim Einlauf in eine nachfolgende Schere.

Aus der US-A-4 291 748 ist weiter eine Bogenstranggiessanlage bekannt, die einen Anfahrstrang beschreibt, der aus einem starren und einem gliederartig zusammengesetzten flexiblen Teil besteht. Der starre und der flexible Teil weisen je eine Länge von etwa der Hälfte der kreisförmigen Strangführung auf. Der Anfahrkopf dieses Anfahrstranges ist mit einem permanenten Kupplungsteil versehen, wobei die Entkupplung durch eine Relativbewegung zwischen dem gegossenen Strang und dem Anfahrkopf quer zur Stranglängsachse erfolgt. Obwohl dieser Anfahrstrang nur etwa zur Hälfte starr ist, erfüllt er zwei wesentliche Forderungen der Gruppe der starren Anfahrstränge. Die Entkupplung zwischen dem gegossenen Strang und dem Anfahrstrang wird am ungerichteten Warmstrang vorgenommen und der starre Anfahrstrangteil überbrückt grössere strangführungslose Abschnitte der Sekundärkühlzone unterhalb der Kokille. Dieser auf seiner halben Länge starre Anfahrstrang ist deshalb von seiner Funktion her gesehen der Gruppe der starren Anfahrstränge zuzuordnen. Auch bei solchen Anlagen kann während der Entkupplungszeit das Schopfende des gegossenen Stranges nicht einwandfrei gerichtet werden. Je nach der erforderlichen Kraft für die Trennung des gegossenen Kupplungsteiles vom Anfahrkopf kann der Anfahrstrang eine bleibende Verformung erleiden, was Schwierigkeiten beim Wiedereinführen des Anfahrstranges in die Kokille auslösen kann.

Der Erfindung liegt die Aufgabe zugrunde, in einer Bogenstranggiessanlage einen starren Anfahrstrang mit einer permanenten Ankupplungseinrichtung einzusetzen, der einerseits ein störungsfreies Entkuppeln zwischen dem permanenten Kupplungsteil und dem gegossenen Strang sicherstellt, eine Verbiegung des starren Anfahrstranges während des Entkuppelns vermeidet, auch bei hohen Giessgeschwindigkeiten und bei grossen, durch nicht regelbare Ausgüsse am Tundish verursachte Giessgeschwindigkeits- änderungen des Stranges das Entkuppeln des gegossenen Stranges von Anfahrkopt keine Störungen verursacht und ein einwandfreies Richten des Kopfes des gegossenen Stranges für eine präzise Einführung in eine nachfolgende Schere garantiert.

Nach der Erfindung wird dies dadurch erreicht, dass am Anfahrstrang ein mit einem durch Schwenkbewegung lösbaren permanenten Kupplungsteil versehener Anfahrkopf um eine quer zur Stranglaufrichtung angeordnete Achse schwenkbar angelenkt ist und die anstellbare Rolle die Kraft zum Entkuppeln der permanenten Kupplungseinrichtung auf den verschwenkbaren Anfahrkopf aufbringt, dass dieser während des Giessbetriebes aus seiner achsialen Lage von der bogenförmigen Längsachse des Anfahrstranges weg nach ausseh verschwenkt.

Das Verfahren zum Betrieb dieser Bogenstranggiessanlage zeichnet sich dadurch aus, dass die Anstellkraft der anstellbaren Rolle zum Entkuppeln auf einen von der Bogenlinie weg nach aussen verschwenkbaren Anfahrkopfteil mit einer permanenten Kupplung aufgebracht und durch Verschwenkung der Anfahrkopf direkt vom gegossenen Strang gelöst wird und dass der entkuppelte Anfahrkopf während der Weiterbewegung des Anfahrstranges wieder in Richtung der Stranglängsachse des Anfahrstranges zurückgeschwenkt wird.

Durch die Anwendung eines permanenten Anfahrkopfes können gegenüber der Anwendung von nicht permanenten Anfahrköpfen alle zusätzlichen Umtriebe und Kosten vermieden werden. Die erfindungsgemässe Anordnung reduziert im weiteren durch die Schwenkbewegung des Anfahrkopfes beim Entkuppeln die auf den starren Anfahrstrang wirkenden Biegekräfte, was zur Erhaltung seiner genauen Formgebung dient und die dadurch bedingte Einführgenauigkeit in die Kokille erhöht. Im weiteren können die während des Entkupplungsvorganges zurückgelegten Wegstrecken, die durch untersqhiedliche Giessgeschwindigkeiten verursacht werden, als Störfaktor in weiten Grenzen ausgeschaltet werden. Auch der Richtvorgang kann beginnen, bevor die anstellbare Rolle auf den gegossenen Strang drückt. Wenn der Warmstrang die anstellbare Rolle erreicht, hat die Entkupplung stattgefunden, und die Rolle hat nur noch die Funktion einer Richtrolle zu erfüllen. Dies erzeugt ein einwandfreies Richten des, gegossenen Stranganfanges, was eine störungsfreie Einfahrt zwischen eng eingestellte Scherenmesser einer nachfolgenden Schere ermöglicht. In der Praxis hat sich im weiteren gezeigt, dass der schwenkbare Anfahrkopf auch das Einführen in die Kokille erleichtert, wenn sich nach langer Betriebszeit die Führungspräzision für den Anfahrstrang an den Treibrollen durch natürlichen Verschleiss verkleinert hat. Der verschwenkbare Anfahrkopf kann auch unter solchen Umständen störungsfrei in die Kokille eingefahren werden.

Nach einer Entkupplung zwischen dem Anfahrkopf und dem gegossenen Strang kann der verschwenkbare Anfahrkopf manuell in die Ausgangslage zurückgeschwenkt und mit einem durch kleine Kräfte abscherbaren Scherbolzen in der Ausgangslage gesichert werden. Gemäss einem weiteren Merkmal wird vorgeschlagen, dem Anfahrkopf eine Einrichtung für eine selbsttätige Rückverschwenkung in eine Position fluchtend zur gebogenen Längsachse des starren Anfahrstrangs zuzuordnen. Eine solche Einrichtung für die selbsttätige Rückverschwenkung des gekippten Anfahrkopfes kann beispielsweise aus einem am Anfahrkopf befestigten Gegengewicht bestehen. Eine weitere vorteilhafte Einrichtung für die selbsttätige Rückverschwenkung des gekippten Anfahrkopfes kann auch aus einer, am Kaltstrangkassetteneingang angeordneten Umlenkrolle und einem federnden Einrastelement zwischen dem Anfahrkopf und dem Anfahrstrang bestehen. Beide Lösungen stellen eine achsiale Positionierung des verschwenkbaren Anfahrkopfes während der Einfahrt des Anfahrstranges in die Strangführung und in die Kokille sicher.

Die Vorgabezeit für den Lösevorgang zwischen dem gegossenen Strang und dem Anfahrkopf durch die anstellbare Rolle kann durch die Wahl der Länge des nach aussen verschwenkbaren Anfahrkopfteiles beeinflusst werden. Es ist deshalb von besonderem Vorteil, wenn der von der Bogenlinie weg nach aussen verschwenkbare Anfahrkopfteil mindestens 300 mm lang ist.

Bei Stranggiessanlagen, deren seitliche Führung für den starren Anfahrstrang beispielsweise durch Verschleiss ungenau geworden ist, kann es von Vorteil sein, wenn der Anfahrkopf um eine zur Verschwenkebene rechtwinklig stehende Ebene beschränkt bewegbar angeordnet ist. Die Vorteile eines um zwei Schwenkebenen oder um zwei rechtwinklig zueinander stehende Verschiebeebenen beweglich verbundenen Anfahrkopfes können zusätzlich ausgenützt werden, wenn der Anfahrkopf während der Einfahrbewegung in die Kokille mit einem konischen, abhebbaren Zentrierstück versehen ist.

Im Nachfolgenden werden anhand von Figuren Ausführungsbeispiele beschrieben. Dabei zeigen :
Figur 1 eine schematische Seitenansicht einer Bogenstranggiessanlage,
Figur 2 eine schematische Seitenansicht einer Treibrichtmaschine,
Figur 3 eine Seitenansicht eines Anfahrkopfes und
Figur 4 eine Draufsicht auf Fig. 3.

In Fig. 1 ist mit 2 eine Kokille einer Bogenstranggiessanlage, vorzugsweise für Stahlknüppel, dargestellt. Mit Sprühdüsen ist die Sekundärkühlung angedeutet. Einige wenige Führungsrollen 4 führen den gegossenen Strang 6 entlang der bogenförmigen Strangführung in eine Treibrichtmaschine 7. Ein starrer Anfahrstrang 9, der beispielsweise über ein Kabel 8 bewegt werden kann, hat mit seinem Anfahrkopf 10 die Entkupplungsposition erreicht. Eine in Richtung eines Pfeiles 11 zur-Strangbahn hin anstellbare Rolle 12 beginnt den gegossenen Strang 6 vom Anfahrkopf 10 zu trennen. Der Anfahrstrag 9 bewegt sich während der Entkupplung entlang seiner Längsachse 14.

Der Anfahrkopf 10 ist durch eine Schwenkbewegung in Richtung des Pfeiles 15 vom gegossenen Strang 6 lösbar. in diesem Beispiel ist als Kupplungsteil 16 ein gebogener Hohlraum in der Stirnseite des Anfahrkopfes 10 vorgesehen, in welchem bei Giessbeginn ein entsprechender Kupplungshaken aus dem Giessmetall erstarrt. Der Anfahrkopf 10 ist um eine quer zur Stranglaufrichtung 18 angeordnete Achse 19 schwenkbar am starren Anfahrstrang 9 angelenkt. Zum Entkuppeln des Anfahrkopfes 10 vom gegossenen Strang 6 drückt die anstellbare Rolle 12 in Richtung des Pfeiles 11 auf den Anfahrkopf 10 und verschwenkt dabei diesen von der bogenförmigen Längsachse 14 des Anfahrstranges 9 weg nach aussen. Der Anfahrstrang 9 wird durch einen Stützbock 17, der nahe der Rolle 12 angeordnet sein kann, abgestützt, um Verbiegungen am Anfahrstrang 9 zu vermeiden.

In Fig. 2 ist mit 20 ein Anfahrkopf mit einem Kupplungsteil 21 in der Form eines gebogenen Fingers dargestellt. Mit ausgezogenen Linien ist eine Situation unmittelbar vor Beginn des Trennvorganges und mit strichpunktierten Linien ist eine Situation während des Trennvorganges dargestellt. Eine anstellbare Rolle 23 drückt auf den sich bewegenden Anfahrkopf 20. Sie löst zuerst die gegossene Kupplung, anschliessend trennt sie den Anfahrkopf 20 vom gegossenen Strang 22 und beginnt während des Trennvorganges, bevor die Rolle 23 den gegossenen Strang 22 berührt, diesen in die waagrechte Lage zu drücken und zu richten. Für die selbsttätige Rückschwenkung des Anfahrkopfes 20 nach vollständiger Entkupplung in die fluchtende Position zur achsialen Längsachse ist der Anfahrkopf 20 mit einem Gegengewicht 24 versehen. Dieses um eine Achse 25 eine Rückschwenkbewegung erzeugende Gegengewicht 24 hält den Anfahrkopf 20 eines starren Anfahrstranges 28 auch während einer Einfahrbewegung in die Kokille in seiner achsialen Lage fest. Mit 26 ist eine Anfahrstrangkassette angedeutet, welcher eine Rolle 27 vorgeordnet ist.

In Fig. 3 und 4 ist als Alternative zum Gegengewicht 24 (Fig. 2) ein federndes Einrastelement 31 zwischen einem Anfahrkopf 30 und einem Anfahrstrang 32 in Form einer abgefederten Kugel dargestellt. Damit der Anfahrkopf 30 aus der verschwenkten Position während der Rückfahrt in eine Kaltstrangkassette wieder in die achsiäle Lage zurückverschwenkt wird, übernimmt die am Eingang der Kaltstrangkassette 26 (Fig. 2) angeordnete Rolle 27 (Fig. 2) die Aufgabe des Rückkippens. Wenn für die Einführung des Anfahrkopfes 30 in die Kokille eine beschränkte allseitige Beweglichkeit des Anfahrkopfes 30 erwünscht ist, kann der Anfahrkopf 30 einerseits um eine durch Achse 33 definierte Verschwenkebene und anderseits um eine rechtwinklig zur Verschwenkebene stehende Ebene beschränkt bewegbar angeordnet werden. Diese zusätzliche Bewegbarkeit wird im gezeichneten Beispiel durch Achse 34 ermöglicht. Sie kann aber auch durch andere Mittel erreicht werden. Zum Einfahren eines solchen Anfahrkopfes in die Kokille ist es von Vorteil, wenn diesem über dem Kupplungsteil ein konisches, nach der Einfahrt abnehmbares Zentrierstück aufgesetzt wird.

Anstelle der in den Beispielen beschriebenen Anfahrköpfe können auch andere, durch Schwenk- oder Kippbewegungen lösbare permanente Kupplungen verwendet werden.

Die erfindungsgemässe Stranggiessanlage kann mit Vorteil auch für Vorblockformate eingesetzt werden.

## Patentansprüche

1. Bogenstranggiessanlage mit bogenförmigem, starrem Anfahrstrang (9, 28, 32), wobei im Bereich der Richtmaschine (7) eine zur Strangbahn hin anstellbare Rolle (11, 23) den gegossenen Strang (6, 22) vom Anfahrstrang (9, 28, 32) unter Beibehaltung der Position der Längsachse des sich bewegenden starren Anfahrstranges (9, 28, 32) trennt, dadurch gekennzeichnet, dass am Anfahrstrang (9, 28, 32) eine mit einem durch Schwenkbewegung lösbaren permanenten Kupplungsteil (16, 21) versehener Anfahrkopf (10, 20, 30) um eine quer zur Stranglaufrichtung angeordnete Achse (19, 25, 33) schwenkbar angelenkt ist und die anstellbare Rolle (12, 23) die Kraft zum Entkuppeln der permanenten Kupplungseinrichtung auf den verschwenkbaren Anfahrkopf (10, 20, 30) aufbringt, dass dieser während des Giessbetriebes aus seiner achsialen Lage von der bogenförmigen Längsachse (14) des Anfahrstranges (9, 28, 32) weg nach aussen verschwenkt.

2. Bogenstranggiessanlage nach Anspruch 1, dadurch gekennzeichnet, dass dem Anfahrkopf (20, 30) eine Einrichtung für eine selbsttätige Rückverschwenkung in eine Position fluchtend zur gebogenen Längsachse (14) des starren Anfahrstranges (28, 32) zugeordnet ist.

3. Bogenstranggiessanlage nach Anspruch 2, dadurch gekennzeichnet, dass die Einrichtung für die selbsttätige Rückverschwenkung des gekippten Anfahrkopfes (20) aus einem am Anfahrkopf (20) befestigten Gegengewicht (24) besteht.

4. Bogenstranggiessanlage nach Anspruch 2, dadurch gekennzeichnet, dass die Einrichtung für die selbsttätige Rückverschwenkung des gekippten Anfahrkopfes (30) aus einer am Kaltstrangkassetteneingang angeordneten Umlenkrolle und einem federnden Einrastelement (31) zwischen dem Anfahrkopf (30) und dem Anfahrstrang (32) besteht.

5. Bogenstranggiessanlage nach einem der Ansprüche 1-4, dadurch gekennzeichnet, dass der von der Bogenlinie weg nach aussen verschwenkbare Anfahrkopfteil mindestens 300 mm lang ist.

6. Bogenstranggiessanlage nach einem der Ansprüche 1-5, dadurch gekennzeichnet, dass der Anfahrkopf um eine zur Verschwenkebene rechtwinklig stehende Ebene beschränkt bewegbar angeordnet ist.

7. Verfahren zum Betrieb einer Bogenstranggiessanlage mit bogenförmigem, starrem Anfahrstrang (9, 28, 32), wobei der in Strangausziehrichtung sich bewegende Anfahrstrang (9, 28, 32) im Bereich der Richtmaschine (7) von einem gegossenen Strang (6, 22) unter Verwendung einer zur Strangbahn hin anstellbaren Rolle (11, 23) getrennt wird, dadurch gekennzeichnet, dass die Anstellkraft der anstellbaren Rolle (11, 23) zum Entkuppeln auf einen von der Bogenlinie weg nach aussen verschwenkbaren Anfahrkopfteil (10, 20, 30) mit einer permanenten Kupplung (16, 21) aufgebracht und durch Verschwenkung der Anfahrkopf (10, 20, 30) direkt vom gegossenen Strang (6, 22) gelöst wird und dass der entkuppelte Anfahrkopf (10, 20, 30) während der Weiterbewegung des Anfahrstranges (9, 28, 32) wieder in Richtung der Stranglängsachse des Anfahrstranges (9, 28, 32) zurückgeschwenkt wird.

## Claims

1. Arc-type continuous casting unit, with an arc-shaped rigid starting bar (9, 28, 32), whereby in the zone of the straightening machine (7) a roller (12, 23), which can be moved in a direction towards the billet track, separates the cast billet (6, 22) from the starting bar (9, 28, 32), while the position of the longitudinal axis of the moving rigid starting bar (9, 28, 32) is retained, characterized in that a starting head piece (10, 20, 30), provided with a permanent coupling part (16, 21) which can be detached by a swivelling movement, is articulated pivotably to the starting bar (9, 28, 32) about an axis (19, 25, 33), located at right angles to the direction of motion of the billet, and that the movable roller (12, 23) generates a force, needed to uncouple the permanent coupling system, onto the pivotable starting head piece (10, 20, 30), causing the latter to pivot outwards from its axial position during the casting operation, and away from the arc-shaped longitudinal axis (14) of the starting bar (9, 28, 32).

2. Arc-type continuous casting unit according to Claim 1, characterized in that a device for automatic return-pivoting into a position aligned to the curved longitudinal axis (14) of the rigid starting bar (28, 32) is associated with the starting head (20, 30).

3. Arc-type continuous casting unit according to Claim 2, characterized in that the device for the automatic return-pivoting of the tilted starting head (20) consists of a counterweight (24) fixed to the starting head (20).

4. Arc-type continuous casting unit according to Claim 2, characterized in that the device for the automatic return-pivoting of the tilted starting head (30) consists of a deflection pulley, placed at the starting bar cassette entry, and of a resilient latching element (31) between the starting head (30) and the starting billet (32).

5. Arc-type continuous casting unit according to one of the Claims 1 to 4, characterized in that the part of the starting head, which is pivotable away from the curved line to the outside, is at least 300 mm long.

6. Arc-type continuous casting unit according to one of the Claims 1 to 5, characterized in that the starting head is arranged so as to be movable to a limited extent about a plane at right angles to the pivoting plane.

7. Process for operating an arc-type continuous casting unit with an arc-shaped rigid starting bar (9, 28, 32), whereby the starting bar (9, 28, 32), moving in the direction of the billet-track, is separated from a cast billet (6, 22) in the zone of the straightening machine (7) by means of a roller (12, 23) which can be moved towards the billet track, characterized in that the force generated by the movable roller (12, 23) for uncoupling, is exerted onto a starting head piece (10, 20, 30) with a permanent coupling part (16, 21), which can be swivelled outwards and away from the curved axis, and thus be directly detached from the cast billet (6, 22) and that the uncoupled starting head (10, 20, 30) is swivelled back into the direction of the longitudinal axis of the starting bar (9, 28, 32) while the starting bar (9, 28, 32) continues to move.

## Revendications

1. Installation de coulée continue en courbe comprenant une fausse barre rigide courbe (9, 26, 32) dans laquelle, dans la région de la machine à dresser (7), un rouleau (11, 23) pouvant être resserré vers le couloir de la barre sépare la barre de coulée (6, 22) de la fausse barre (9, 28, 32) tout en laissant inchangée la position de l'axe longitudinal de la fausse barre rigide en mouvement (9, 28, 32), caractérisée en ce qu'une tête de fausse barre (10, 20, 30) munie d'un élément d'accouplement permanent (16, 21) qui peut être désaccouplé par un mouvement de basculement, est articulé sur la fausse barre (9, 28, 32) de façon à pouvoir basculer autour d'un axe (19, 25, 33) disposé transversalement à la direction du défilement de la barre, en ce que le rouleau resserrable (12, 23) exerce sur la tête de fausse barre basculante (10, 20, 30) la force servant à désaccoupler le dispositif d'accouplement permanent, et en ce que, pendant l'opération de coulée, cette tête bascule vers l'extérieur à partir de sa position axiale, en s'éloignant de l'axe longitudinal courbe (14) de la fausse barre (9, 28, 32).

2. Installation de coulée continue en courbe selon la revendication 1, caractérisée en ce qu'à la tête de fausse barre (20, 30) est associé un dispositif de basculement automatique de retour dans une position alignée sur l'axe longitudinal courbe (14) de la fausse barre rigide (28, 32).

3. Installation de coulée continue en courbe selon la revendication 2, caractérisée en ce que le dispositif servant pour le basculement automatique de retour de la tête de fausse barre basculée (20) est constitué par un contrepoids (24) fixé à la tête de fausse barre (20).

4. Installation de coulée continue en courbe selon la revendication 2, caractérisée en ce que le dispositif de basculement automatique de retour de la tête de fausse barre basculée (30) est constitué par un rouleau déflecteur disposé à l'entrée de la cassette de fausse barre et par un élément de verrouillage à ressort (31) établissant le verrouillage entre la tête de fausse barre (30) et la fausse barre (32).

5. Installation de coulée continue en courbe selon l'une des revendications 1 à 4, caractérisée en ce que l'élément de la tête de fausse barre qui peut basculer vers l'extérieur dans le sens qui s'éloigne de l'axe courbe est d'une longueur d'au moins 300 mm.

6. Installation de coulée continue en courbe selon l'une des revendications 1 à 5, caractérisée en ce que la tête de fausse barre est montée mobile avec une amplitude limitée autour d'un plan qui s'étend perpendiculairement au plan du basculement.

7. Procédé de_{'} conduite d'une installation de coulée continue en courbe équipée d'une fausse barre rigide (9, 28, 32), dans laquelle la fausse barre (9, 28, 32) qui se déplace dans le sens de l'extraction de la barre est séparée d'une barre coulée (6; 22) dans la région de la machine à dresser (7), au moyen d'un rouleau (11, 23) qui peut être resserré vers le couloir de la barre, caractérisé en ce que la force de resserrage du rouleau resserrable (11, 23) utilisée pour le désaccouplement est appliquée sur un élément (10, 20, 30) de la tête de fausse barre qui est muni d'un accouplement permanent (16, 21) et qui peut basculer vers l'extérieur dans le sens qui s'éloigne de l'axe courbe, la tête de fausse barre (10, 20, 30) étant directement désaccouplée de la barre coulée (6, 22) par le basculement de cette tête de fausse barre (10, 20, 30) et en ce que, pendant la poursuite du mouvement de la fausse barre (9, 28, 32), la tête de fausse barre (10, 20, 30) désaccouplée est de nouveau ramenée par basculement dans l'alignement de l'axe longitudinal de la fausse barre (9, 28, 32).
